# EUROPÄISCHE PATENTANMELDUNG

(11) **EP 1 138 414 A1**
(43) Veröffentlichungstag der Anmeldung: **04.10.2001**
(21) Anmeldenummer: 01108018.1
(22) Anmeldetag: 29.03.2001
(51) Int. Cl.: B21D 43/05, B21J 13/08

(54) **Anordnung aus Nockenwelle und Nockenfolger, Quertransport, Mehrstufenpresse sowie Verfahren zum Einstellen der Kurven einer Nockenwelle**

(30) Priorität: 01.04.2000 DE 10016044; 28.06.2000 DE 10031456
(71) Anmelder: Schumag Aktiengesellschaft, D-52076 Aachen (DE)
(72) Erfinder: Weller, Alois, 40699 Erkrath (DE)
(74) Vertreter: Castell, Klaus, Dr.-Ing.

(57) **Zusammenfassung**

Um das Einstellen von Kurven einer Nockenwelle wesentlich zu vereinfachen, schlägt die Erfindung eine Anordnung aus Nockenwelle (4;17) und Nockenfolger (1;12) vor, bei welcher wenigstens ein Nockenfolger (1;12) einer an der Nockenwelle (4;17) einstellbar angebrachten Kurve (3;16) folgt, wobei Mittel zum Abheben des Nockenfolgers (1;12) vorhanden sind.

## Beschreibung

Die Erfindung betrifft eine Anordnung aus Nockenwelle und Nockenfolger sowie ein Verfahren zum Einstellen der Kurven einer Nockenwelle. Insbesondere betrifft die Erfindung eine Mehrstufenpresse bzw. einen Quertransport für eine Mehrstufenpresse mit einer derartigen Anordnung. Besonders eignet sich die Erfindung im Zusammenhang mit Mehrstufenkaltumformern.

Derartige Mehrstufenkaltumformer sind beispielsweise aus der EP 0 354 428 A2 bekannt. Bei einem derartigen Umformer werden in einem Arbeitstakt gleichzeitig mehrere Stufen eines Umformprozesses an verschiedenen Umformstationen durchgeführt. Hierbei transportiert ein Quertransport die jeweiligen Werkstücke von Station zu Station. Hierbei ist zwischen jeweils den Stationen ein Schieber mit einem eine Zange bildenden Greiferpaar vorgesehen, der einen Werkzeugtransport zwischen dieser Station und einer anderen Station ermöglicht. Diese Greiferpaare werden durch Kurven geöffnet und geschlossen, die an einer Nockenwelle angebracht sind. Je nach konkreter Ausgestaltung können hierbei zum Öffnen und Schließen eine einzige Kurve oder aber verschiedenen Kurven genutzt werden.

Derartige Umformer können mit Taktfrequenz von über 50 Takten pro Minute, insbesondere von über 100 Takten pro Minute, betrieben werden. Insbesondere kann die Taktzahl auch bis zu 800 Takte pro Minute betragen. Damit bei derartig hohen Taktzahlen bzw. hieraus resultierenden Geschwindigkeiten die Greifer bzw. deren Nockenfolger der Kurve folgen, werden die Nockenfolger mit verhältnismäßig hohen Anpresskräften, die beispielsweise durch Federn aufgebracht werden, gegen die Kurven gepresst.

Beispielsweise bei einem Werkstückwechsel, welcher auch in der Regel einen Werkzeugwechsel bedingt, müssen die Kurven eingestellt werden. Die hierbei auftretenden Kräfte, insbesondere wenn die Kurve in eine Position eingestellt wird, in welcher der Nockenfolger einen Nocken der Kurve erreicht, sind hierbei so groß, dass ein Verstellen nur sehr schwierig möglich ist. Um diesem Problem zu begegnen, schlägt die EP 0 354 428 A2 vor, die Nockenwelle samt ihren Kurven von dem Umformer zu entfernen, die Kurven einzustellen und die Nockenwelle wieder zu installieren.

Es ist Aufgabe vorliegender Erfindung, eine Anordnung aus Nockenwelle und Nockenfolger bzw. ein Verfahren zum Einstellen der Kurven einer Nockenwelle bereit zu stellen, bei welchen der Einstellvorgang mit wesentlich weniger Aufwand durchgeführt werden kann.

Als Lösung schlägt die Erfindung eine Anordnung aus Nockenwelle und Nockenfolger vor, bei welcher wenigstens ein Nockenfolger einer an der Nockenwelle einstellbar angebrachten Kurve folgt und welche Mittel zum Abheben des Nockenfolgers aufweist.

Dementsprechend schlägt die Erfindung auch ein Verfahren zum Einstellen der Kurven einer Nockenwelle vor, bei welcher im Betriebszustand wenigstens ein Nockenfolger an wenigstens einer Kurve anliegt, wobei in einem Einstellzustand zunächst der Nockenfolger von einer Kurve abgehoben, anschließend die Kurve eingestellt und danach durch Absenken des Nockenfolgers auf die Kurve der Betriebszustand wieder hergestellt wird.

Durch die Erfindung kann somit auf ein sehr umständliches und kostenintensives Ausbauen der Nockenwelle verzichtet werden. Zum Einstellen der Kurven brauchen lediglich die Nockenfolger abgehoben und der Einstellvorgang vorgenommen werden. Da die abgehobenen Nockenfolger keine oder wenigstens nur geringere Kräfte auf die Kurven ausüben, können in dem Einstellzustand die Kurven ohne weiteres wie gewünscht eingestellt werden.

Während sich die Erfindung insbesondere für Mehrstufenpressen bzw. Mehrstufenkaltumformer eignet und insbesondere bei Quertransporten für derartige Maschinen zur Anwendung kommen kann, versteht es sich, dass diese Erfindung vorteilhaft für sämtliche Anordnungen aus Nockenwelle und Nockenfolger ein Einstellen der Kurven erleichtert. Dieses gilt insbesondere für Anordnungen mit sehr hohen Geschwindigkeiten bzw. mit sehr hohen Anpresskräften. Es versteht sich, dass die in vorliegendem Zusammenhang verwendeten Begriffe Nockenwelle und Nockenfolger nicht auf Nockenwellen, bei denen eine Welle tatsächlich rotiert beschränkt sind. Vielmehr kann die vorliegende Erfindung bei sämtlichen Anordnungen, bei welchen ein Nockenfolger einer Nockenbahn folgt, also bei welchen der Nockenfolger dieser Bahn entlang einer Kurve folgt, die eine senkrecht auf den Nockenfolger gerichtete oder senkrecht von dem Nockenfolger weggerichtete Komponente aufweist, vorteilhaft zur Anwendung kommen, wenn diese Kurve bezüglich der Position des Nockenfolgers einstellbar sein soll.

Es ist weiter nach der Erfindung vorgeschlagen, dass die Nockenwelle und die Welle des Nockenfolgers ortsfest zueinander angeordnet sind. Besonders vorteilhaft ist es hierbei, dass beim Einstellen der Kurven weder die Nockenwelle noch die Welle des Nockenfolgers aus ihren jeweiligen Lagerpunkten herausbewegt wird. Zum einen wird hierdurch eine erhebliche Montage- und Wartungserleichterung erzielt, was beispielsweise zu einer erheblichen Reduzierung des Zeitaufwands führt, und zum anderen wird der benötigte Bauraum erheblich reduziert. Durch die erfindungsgemäße, ortsfeste Anordnung hat die Mechanik wesentlich weniger Spiel, wodurch beispielsweise eine geringere Belastung für die einzelnen mechanischen Bauteile, insbesondere für die beweglichen Bauteile, vorliegt. Darüber hinaus ergeben sich vorteilhafter Weise zusätzlich noch geringere Toleranzketten.

Die Abhebmittel bauen besonders einfach, wenn diese einen an dem Nockenfolger angreifenden Hebel umfassen. Der Hebel braucht dann lediglich in eine Abhebposition gebracht werden, um den entsprechenden Nockenfolger abzuheben. Durch einen derartigen Hebel lassen sich insbesondere auch auf baulich einfache Weise die zum Abheben notwendigen Kräfte reduzieren.

Besonders vorteilhaft ist es, wenn die Abhebmittel im Einstellzustand mit einem einzelnen Nockenfolger im Eingriff sind, sodass die dem Nockenfolger zugeordnete Kurve eines Nockens einstellbar ist. Insbesondere ist dies bei Mehrstufenpressen besonders von Vorteil, da hierbei durch vorzugsweise ein Abhebmittel genau ein einzelner Nockenfolger von einer Kurve abgehoben wird, sodass hierbei nur eine einzelne Kurve einstellbar ist.

Da es in der Praxis des öfteren vorkommt, dass eine einzelne Kurve eingestellt bzw. nachjustiert werden muss, ist es eine erhebliche Arbeitserleichterung, wenn hierzu nicht die gesamte Mechanik aller Nockenfolger bewegt werden muss. Vielmehr kann die Einstellung bzw. Nachjustierung der einzelnen Kurve effektiver durchgeführt werden, wenn nur der zu der einzustellenden Kurve dazugehörige Nockenfolger von der Kurve abgehoben wird. Erfindungsgemäß wird dies dadurch ermöglicht, dass beispielsweise das Abhebmittel, mit dessen Hilfe der zu der Kurve gehörige Nockenfolger von der Kurve abgehoben wird, ohne dabei die übrigen Nockenfolger ebenfalls von den jeweils dazugehörigen Kurven abzuheben. Hierbei sind alle Nockenfolger vorzugsweise auf einer Welle angeordnet.

Gemäß einer weiteren Ausführungsform ist es vorteilhaft, wenn die Nockenwelle mit den daran angeordneten Kurven im Einstellzustand einen Freiraum aufweist, sodass wenigstens eine Kurve berührungsfrei zu dem entsprechenden Nockenfolger ist. Beispielsweise sind hierbei die Abhebmittel derart positioniert, dass durch diese Positionierung bedingt die Nockenfolger vollständig von der Kurve beabstandet sind, wobei kein Punkt der Kurvenbahn den Nockenfolger während einer ganzen Umdrehung der Nockenwelle berührt. Auf diese Weise kann ein Einstellen der Kurve problemlos vorgenommen werden.

Besonders vorteilhaft ist es, wenn der Nocken wenigstens zwei Bauteile umfasst, mit denen die Dimension der Kurve eingestellt wird. Beispielsweise besteht ein Nocken aus zwei Hälften, wobei beide Hälften des Nockens plan mit ihren jeweiligen Stirnflächen gegeneinander anliegen und bei gleicher Ausrichtung eine identische Mantelflächengeometrie aufweisen. Hierbei sind beide Nockenhälften unabhängig voneinander relativ um die Mittelachse der Nockenwelle drehbar gelagert, wodurch die beiden Nockenhälften unterschiedlichen Positionen zueinander aufweisen können. Beide Hälften des Nockens können hierbei derart gegeneinander oder zueinander verdreht werden, sodass sich die Kurve, welche der Nockenfolger folgt, variieren lässt. Hierdurch ergibt sich eine Vielzahl von zusätzlichen Einstellmöglichkeiten einer Kurve, ohne die Kurve von der Nockenwelle komplett entfernen zu müssen und gegen eine weitere Kurve auszutauschen.

Das Abheben lässt sich bei Anordnungen mit mindestens zwei Nockenfolgern beschleunigen, wenn die jeweiligen Abhebmittel der Nockenfolger durch Mittel zum Synchronisieren der Abhebbewegung synchronisiert werden. Auf diese Weise lässt sich das Abheben sämtlicher Nockenfolger mit einem Arbeitsgang bewerkstelligen. Die Synchronisation kann auch derart erfolgen, dass eine zeitliche Abfolge bzw. eine Sequenz des Abhebens erfolgt, sodass die jeweiligen Stationen separat geöffnet werden können. Vorzugsweise umfassen die Synchronisationsmittel ein Gestänge bzw. eine Welle. Durch eine derartige Anordnung lässt sich auf baulich besonders einfache Weise eine Synchronisation realisieren.

Insbesondere lässt sich mit einer derartigen Anordnung eine Mehrstufenpresse bei geöffneten Greifern betreiben. Auf diese Weise kann eine Werkzeugbewegung bei eingebautem Quertransport beobachtet werden, ohne dass Teile transportiert werden. Bis dato war es für eine derartige Beobachtung des Werkzeugbewegung notwendig, den Quertransport jeweils auszubauen. Dieses ist insbesondere auch für eine Wartung von Vorteil.

Weiter ist es vorteilhaft, wenn zum Abheben ein Hebel in einer Abhebposition gebracht wird. Hierbei ist beispielsweise der Hebel in der Abhebposition fixiert, sodass die Nockenfolger sicher und beständig von den Kurven abgehoben sind und beispielsweise ein ungefährdetes Arbeiten bezüglich Wartung und Montage gewährleistet ist.

Eine vorteilhafte Weiterbildung der Erfindung sieht vor, dass die Nockenfolger in den Einstellzustand verstellt werden, und die Nockenwelle bewegt wird, wobei die Kurven der Nockenwelle berührungsfrei zu den Nockenfolgern laufen. Hierbei ist ein problemloses Einstellen der Nockenwelle mit allen darauf angeordneten Kurven ermöglicht.

Um die Kurven einer Mehrstufenpresse einzustellen, ist es besonders vorteilhaft, wenn im Einstellzustand wenigstens eine Kurve relativ zu der Nockenwelle bewegt wird. Durch die Möglichkeit eine Kurve um eine Nockenwelle herum zu drehen, ist die Kurve beispielsweise leicht auf veränderte Betriebsbedingungen einzustellen. Insbesondere bei einer Mehrstufenpresse ist dies besonders vorteilhaft, da es nicht selten notwendig ist, die Mehrstufenpresse auf andere Betriebsbedingungen umzustellen, wobei das Erreichen eines anderen Betriebszustandes durch einfaches Verdrehen einer oder mehreren Kurven relativ zu der Nockenwelle möglich ist.

Besonders vorteilhaft ist es hierbei, wenn wenigstens zwei Hälften eines Nockens relativ zueinander bewegt werden, sodass hierbei die Kurve eingestellt wird. Beispielsweise ist der Nocken zweigeteilt, sodass die beiden Hälften der Kurve relativ zueinander sowie relativ um die Mittelachse der Nockenwelle gedreht werden können. Werden die beiden Hälften, die mit ihren beiden zueinandergewandten Stirnflächen aneinander liegen, relativ zueinander um die Nockenwelle gedreht, so wird hierdurch die Dimension der Kurve variiert.

Die Erfindung wird verfahrensmäßig weiter gelöst von einem Verfahren zum Öffnen wenigstens eines Greifers einer Mehrstufenpresse, wobei der Greifer im Betriebszustand ein Werkstück transportiert, und in einem Einstellzustand wenigstens ein Nockenfolger von der Kurve abgehoben wird, welches sich dadurch kennzeichnet, dass der Greifer dauerhaft geöffnet bzw. in einer geöffneten Position über einen Zeitraum gehalten wird. Besonders vorteilhaft ist hierbei, dass erfindungsgemäß ein Greifer, beispielweise einer Mehrstufenpresse, nicht nur kurzzeitig geöffnet wird, sodass ein sich noch im Greifer befindliches Werkstück freigegeben wird, sondern der Greifer dauerhaft geöffnet bleibt.

Besonders vorteilhaft ist weiter, wenn der Greifer bei abgehobenen Nockenfolger vollständig geöffnet bleibt.

Weitere Vorteile, Ziele und Eigenschaften vorliegender Erfindung werden anhand anliegender Zeichnung erläutert, in welcher beispielhaft eine Anordnung aus Nockenwelle und Nockenfolger dargestellt ist. In der Zeichnung zeigen:
- Figur 1: die Anordnung im Betriebszustand in einem schematischen Schnitt durch die Nockenwelle,
- Figur 2: die Anordnung nach Figur 1 im Einstellzustand,
- Figur 3: die Anordnung nach Figuren 1 und 2 im Betriebszustand in Aufsicht,
- Figur 4: eine detailliertere Ansicht der Anordnung und
- Figur 5: eine schematische Ansicht der von der Anordnung angetriebenen Greifermechanik.

Das in den Figuren 1 bis 3 dargestellte Ausführungsbeispiel ist ein Antrieb für einen Quertransport eines Mehrstufenkaltumformers. Hierbei werden Zangen bzw. Greiferpaare des Quertransportes durch Nockenfolger 1 angetrieben, die um eine Schwenkachse 2 drehbar gelagert einer Kurve 3 folgen (die Bezifferung in Figur 3 ist lediglich exemplarisch). Hierbei umfassen die Nockenfolger 1 ein Laufrad 11, welches jeweils auf der Kurve 3 abwälzt, und sind mittels nicht dargestellter Federn gegen die Kurven 3 gedrückt.

Die Kurven 3 sind einstellbar an einer Welle 4 angebracht. Die Einstellung erfolgt hierbei derart, dass die Kurven 3 gegeneinander verdreht werden. Auf diese Weise lässt sich die Phase, mit welcher die einzelnen Nockenfolger 1 bewegt werden, einstellen.

Jeder der Nockenfolger 1 weist einen Ansatz 5 auf, an welchem ein an einer Achse 6 gelagerter Hebel 7 ansetzten kann, um den jeweiligen Nockenfolger 1 in einen Einstellzustand zu bewegen. In diesem Einstellzustand ist der Nockenfolger 1 derart von der Kurve 3 abgehoben, dass diese eingestellt werden kann. Je nach konkreter Ausführungsform reicht lediglich ein leichtes Abheben aus, um in erfindungsgemäßer Weise ein Einstellen der Kurven 3 zu erleichtern.

Der Hebel 7 weist darüber hinaus einen Betriebszustand auf, in welchem der jeweilige Nockenfolger der Kurve 3 frei folgen kann.

Sämtliche Hebel 7 können durch eine gemeinsame Welle 8, auf welcher je Hebel 7 eine Betätigungsscheibe 9 angeordnet sind, von dem Betriebszustand in den Einstellzustand und wieder zurück gebracht werden. Hierzu ist die Welle 8 durch einen Hebel 10 antreibbar. Es versteht sich, dass die Ansätze 5 bzw. die Hebel 7 oder die Welle 8 durch jedes geeignete Antriebsmittel, wie beispielsweise eine Hydraulik oder Elektromotorik, angetrieben sein können.

Andererseits kann durch eine geeignete Synchronisation eine Hebefolge bzw. mehrere Einzelhebel vorgesehen sein, sodass jede Station separat geöffnet werden kann.

Das in Figur 4 illustrierte Ausführungsbeispiel zeigt einen Nockenfolger 12, der um eine Schwenkachse 13 drehbar gelagert ist. Der Nockenfolger 12 hat im Bereich seines vorderen Endes ein Laufrad 14, welches auf einer Kurve 15 eines Nockens 16 abrollt. Die Kurve 15 ist hierbei auf einer Nockenwelle 17 gelagert. Die Schwenkachse 13 und die Nockenwelle 17 sind hierbei ortsfest zueinander gelagert, sodass die beiden Wellen 13 und 17 auch in dem Einstellzustand zueinander die gleiche Position aufweisen.

Der Nockenfolger 12 hat in einem Bereich 18 eine Nase 19, mit welcher der Nockenfolger 12 im Einstellzustand mit einem Hebel 20 im Eingriff ist. Der Hebel 20 ist auf einer Welle 21 drehbar gelagert. Wird der Nockenfolger 12 in den Einstellzustand verlagert, wird der Hebel 20 durch eine Betätigungsscheibe 22, welche drehbar auf einer Welle 23 gelagert ist, derart betätigt, dass der Hebel 20 mit der Nase 19 des Nockenfolgers 12 wechselwirkt.

Im Betriebszustand liegt das Laufrad 14 des Nockenfolgers 12 an der Bahnkurve 20 an, wobei der Nockenfolger 12 durch eine Feder 24 um die Schwenkachse 13 angelenkt wird.

Der Nockenfolger 12 weist an seinem zweiten Ende 25 ein Mittel 26 zur Kraftübertragung auf eine Nabe 27 auf. Mittels der Nabe 27 wird eine Mechanik 28 eines Greiferpaares angetrieben.

Die Figur 5 zeigt eine um 90° geschwenkte Ansicht der Figur 4 auf einen Quertransport 30 einer Mehrstufenpresse. Auf der Welle 28 ist ein Hebel 30 kraftschlüssig angeordnet, wobei eine Rotationsbewegung der Welle 28 eine Schwenkbewegung des Hebels 30 zur Folge hat. Der Hebel 30 betätigt hierbei die Greifermechanik 29 des Greiferpaares 31 und 32. Die Greifer 33, 34, 35 sowie der Greifer 36, welcher von den Greiferarmen 31 und 32 gebildet wird, sind dauerhaft mittels des jeweiligen Nockenfolgers geöffnet. Hierbei befindet sich der jeweilige Nockenfolger im Einstellzustand. Der äußere Greifer 37 greift mit seinen beiden Greifarmen 38 und 39 ein Werkstück 40. Hierbei wird der Greifer 37 nicht durch seinen Nockenfolger geöffnet, da der Nockenfolger sich nicht in einem Einstellzustand befindet.

Die Figur 5 illustriert hierbei, dass eine Vielzahl von Nockenfolgern erfindungsgemäß einzeln durch ein Abhebemittel angesteuert werden kann.

## Patentansprüche

1. Anordnung aus Nockenwelle (4; 17) und Nockenfolger (1; 12), bei welcher wenigstens ein Nockenfolger (1; 12) einer an der Nockenwelle (4; 17) einstellbar angebrachten Kurve (3; 16) folgt, ***gekennzeichnet durch*** Mittel zum Abheben des Nockenfolgers (1; 12).

2. Anordnung nach Anspruch 1, ***dadurch gekennzeichnet, dass*** die Nockenwelle (4; 17) und eine Welle (2; 13) des Nockenfolgers (1; 12) ortsfest zueinander angeordnet sind.

3. Anordnung nach einem der Ansprüche 1 oder 2, ***dadurch gekennzeichnet, dass*** die Abhebmittel einen an dem Nockenfolger (1; 12) angreifenden Hebel (7; 20) umfassen.

4. Anordnung nach einem der Ansprüche 1 bis 3, ***dadurch gekennzeichnet, dass*** die Abhebmittel im Einstellzustand mit einem einzelnen Nockenfolger (1; 12) im Eingriff sind, sodass die dem Nockenfolger (1; 12) zugeordnete Kurve (3; 15) eines Nockens (16) einstellbar ist.

5. Anordnung nach einem der Ansprüche 1 bis 4, ***dadurch gekennzeichnet, dass*** die Nockenwelle (4; 17) mit der daran angeordneten Kurve (3; 15) im Einstellzustand einen Freilauf aufweist, sodass wenigstens eine Kurve (3; 15) berührungsfrei zu dem entsprechenden Nockenfolger (1; 12) ist.

6. Anordnung nach einem der Ansprüche 1 bis 5, ***dadurch gekennzeichnet, dass*** der Nocken (16) wenigstens zwei Bauteile umfasst, mit denen die Dimension der Kurve (3; 16) eingestellt wird.

7. Anordnung nach einem der Ansprüche 1 bis 6, ***gekennzeichnet, durch*** mindestens zwei Nockenfolger (1; 12) mit jeweils wenigstens einem Abhebmittel, wobei Mittel zum Synchronisieren der Abhebbewegung der jeweiligen Abhebmittel vorgesehen sind.

8. Anordnung nach Anspruch 7, ***dadurch gekennzeichnet, dass*** die Synchronisationsmittel ein Gestänge umfassen.

9. Anordnung nach Anspruch 8, ***dadurch gekennzeichnet, dass*** die Synchronisationsmittel eine Welle (8; 23) umfassen, welche die jeweiligen Abhebmittel betätigt.

10. Quertransport für eine Mehrstufenpresse mit einer Anordnung nach einem der Ansprüche 1 bis 9.

11. Mehrstufenpresse mit einer Anordnung nach einem der Ansprüche 1 bis 10.

12. Mehrstufenpresse mit einem Quertransport nach Anspruch 10.

13. Verfahren zum Einstellen einer Kurve (3; 15) einer Nockenwelle (4; 17), bei welcher im Betriebszustand wenigstens ein Nockenfolger (1; 12) an wenigstens einer Kurve (3; 15) anliegt, ***dadurch gekennzeichnet, dass*** in einem Einstellzustand zunächst der Nockenfolger (1; 12) von der Kurve (3; 15) abgehoben, anschließend die Kurve (3; 15) eingestellt und danach durch Absenken des Nockenfolgers (1; 12) auf die Kurve (3; 15) der Betriebszustand wieder hergestellt wird.

14. Verfahren nach Anspruch 13, ***dadurch gekennzeichnet, dass*** zum Abheben ein Hebel (7, 10) in eine Abhebposition gebracht wird.

15. Verfahren nach einem der Ansprüche 13 oder 14, ***dadurch gekennzeichnet, dass*** die Kurven (3; 15) im Einstellzustand berührungsfrei zu den Nockenfolgern (1; 12) laufen.

16. Verfahren nach einem der Ansprüche 13 bis 15, ***dadurch gekennzeichnet, dass*** im Einstellzustand wenigstens eine Kurve (3; 15) relativ zu der Nockenwelle (4; 17) bewegt wird.

17. Verfahren nach einem der Ansprüche 13 bis 16, ***dadurch gekennzeichnet, dass*** wenigstens zwei Hälften eines Nockens (16) relativ zueinander bewegt werden, sodass hierbei die Kurve (3; 15) eingestellt wird.

18. Verfahren zum Betrieb einer Mehrstufenpresse nach Anspruch 12, wobei der Quertransport durch die Abhebmittel freigeschaltet ist.

19. Verfahren zum Öffnen wenigstens eines Greifers (33, 34, 35, 36, 37) einer Mehrstufenpresse, wobei der Greifer (33 bis 37) im Betriebszustand ein Werkstück (40) transportiert, ***dadurch gekennzeichnet,* *dass*** in einem Einstellzustand wenigstens ein Nockenfolger (1; 12) von einer Kurve (3; 15) abgehoben wird, und der Greifer (33 bis 37) hierbei dauerhaft geöffnet wird.

20. Verfahren nach Anspruch 19, ***dadurch gekennzeichnet, dass*** der Greifer (33 bis 37) bei abgehobenen Nockenfolgern (1; 12) vollständig geöffnet bleibt.
